# EUROPÄISCHE PATENTSCHRIFT

(11) **EP 0 017 825 B1**
(45) Veröffentlichungstag und Bekanntmachung des Hinweises auf die Patenterteilung: **26.05.1982**
(21) Anmeldenummer: 80101660.1
(22) Anmeldetag: 27.03.1980
(51) Int. Cl.: F21V 17/00

(54) **Verschluss zum lösbaren Haltern eines Rasters in einem Leuchtengehäuse**
Closure for releasably holding a lourer in a lamp housing
Fermeture pour la fixation amorible d'un diffuseur dans une caisse lumineuse

(30) Priorität: 12.04.1979 DE 2915099
(43) Veröffentlichungstag der Anmeldung: 29.10.1980
(73) Patentinhaber: SIEMENS AKTIENGESELLSCHAFT, 80333 München (DE)
(72) Erfinder: Pöllmann, Johann, D-8221 Traunwalchen (DE)

## Beschreibung

Die Erfindung betrifft einen Verschluss zum lösbaren Haltern eines Spiegelrasters mit im Querschnitt V-förmigen Querlamellen in einem Leuchtengehäuse, mit zwei spiegelbildlich ausgeführten Federarmen, die jeweils an einem freien Ende eine hakenförmige Schulter aufweisen und die an ihrem entgegengesetzten Ende durch eine Quertraverse miteinander verbunden und so über diese Quertraverse an dem Leichtengehäuse befestigt sind, dass die Federarme quer zur Längsachse des Leuchtengehäuses bewegbar sind, wobei die nach aussen gerichteten Hakenförmigen Schultern durch Ausklinkungen in das Spiegelraster eingreifen.

Ein derartiger in der DE-U-75 22 065 beschriebener Verschluss ist als Blechbiegeteil ausgebildet, bei dem die hakenförmigen Schultern eine verhältnismässig grosse Ausdehnung in Längsrichtung des Leuchtengehäuses haben. Diese Schultern greifen durch entsprechend grosse Ausklinkungen in einen V-förmigen, die Querlamellen tragenden Längssteg und sind daher sichtbar. Dieser Umstand ist besonders bei Rastern aus spiegelndem Material unerwünscht.

Der Erfindung liegt daher die Aufgabe zugrunde, einen einfach zu fertigenden, zu montierenden und zu bedienenden Verschluss anzugeben, bei dem die für die Halterungen erforderlichen Ausklinkungen nicht sichtbar sind.

Die erfindungsgemässe Lösung dieser Aufgabe ist dadurch gekennzeichnet, dass sich die jedem Verschluss zugeordneten beiden Ausklinkungen in einem nach oben gerichteten Rand einer Querlamelle befinden, dass jeder Federarm an seinem freien Ende ein in vertikaler Richtung flaches Kopfstück aufweist, das sich parallel zu der zwischen den Federarmen verlaufenden Vertikalebene erstreckt und die hakenförmige Schulter aufweist, von der sich eine nach aussen gerichtete Anlauffläche schräg nach innen erstreckt.

Bei der Erfindung liegen somit die für die Halterung erforderlichen Ausklinkungen in dem für den Benutzer der Leuchte nicht sichtbaren oberen Rand der Querlamellen. Die flache Ausbildung der hakenförmigen Schultern ermöglicht es sogar, diesen Verschluss auch bei den beiden äussersten Lamellen eines Rasters anzuwenden, die in der Regel nur als «Halblamellen» mit nur einer spiegelnden Seite ausgebildet sind. Die diesen Halblamellen zugeordneten beiden Verschlüsse sind dann an den beiden Stirnseiten des Leuchtengehäuses angebracht und haben vorteilhafterweise zusätzliche, die Kopfstücke nach unten überragende, Anschläge, die das Einsetzen des Rasters erleichtern. Vorzugsweise ist jeder Verschluss als einstückiges Kunststoffteil ausgebildet; um hierbei die erforderliche Rückstellkraft nicht mit entsprechend hohem Materialaufwand erkaufen zu müssen, ist zwischen den beiden Federarmen ein zusätzlicher Federschenkel vorgesehen. Ein Ausführungsbeispiel dieser Art wird anhand der Figuren näher erläutert; es zeigen
Fig. 1 eine Draufsicht auf einen Verschluss in Verbindung mit einem Raster,
Fig. 2 einen Querschnitt durch die Anordnung nach Fig. 1 entlang Linie 11-11,
Fig. 3 einen Schnitt entlang Linie 111-111 in Fig. 1 und
Fig. 4 einen Schnitt entlang Linie IV-IV in Fig. 1 bzw. Fig. 3.

Der als einstückiges Kunststoffteil ausgebildete Verschluss 2 ist symmetrisch zur Schnittlinie 11-11 ausgebildet und besteht aus zwei Federarmen 21, 21', die an ihrem oberen Ende durch eine Quertraverse 212 und im Abstand von dieser durch einen Federschenkel 213 miteinander verbunden sind. Im Bereich der Quertraverse ist jeder Federarm mit einem Fuss 214, 214' ausgerüstet, der sich quer zu der Vertikalebene E erstreckt, die zwischen den beiden Federarmen verläuft und in FIG 1 mit der Zeichenebene identisch ist. Diese Füsse dienen zur Befestigung an einem nicht dargestellten Bodenblech des Leuchtengehäuses, das beispielsweise Längsnuten zum Einstecken dieser Füsse aufweist: Beim Zusammendrücken der Federarme 21,21' in Richtung der Pfeile B werden die hierbei um die Längsachse L auftretenden Drehmomente von den Füssen aufgefangen, so dass ein Verdrehen der Federarme vermieden wird. Das erwähnte Drehmoment hat seine Ursache darin, dass der Federschenkel 213 wesentlich schwächer als die Quertraverse 212 ausgebildet ist; ferner kann es durch schräg ansetzende Druckkräfte beim Zusammendrücken der Federarme hervorgerufen oder verstärkt werden.

Jeder Federarm weist ein Kopfstück 211 und einen Anschlag 215 auf; wegen der Symmetrie zur Linie 11-11 wird im folgenden nur auf den Federarm 21 Bezug genommen. Sein Kopfstück 211 hat eine hakenförmige Schulter 2111, die sich bezogen auf die Symmetrieebenen nach aussen erstreckt und an die sich eine von oben nach unten und zur Symmetrieebene hin geneigte Anlauffläche 2112 anschliesst. Dieses Kopfstück ist flach ausgebildet und erstreckt sich parallel zu der Ebene E.

Im Abstand von dem Kopfstück 211 und parallel zu diesem ist an dem Federarm 21 ein Anschlag 215 angeordnet, der das Kopfstück 211 nach unten überragt.

Das durch den Verschluss zu halternde zweite Gehäuseteil ist hier ein Spiegelraster 1 mit Querlamellen, von denen die letztere Querlamelle 11 dargestellt ist. Diese hat oben einen im Querschnitt U-förmigen Rand 111 mit Ausklinkungen 112 für die Kopfstücke 211.

Beim Einsetzen des Spiegelrasters 1 wird die Querlamelle 11 mit ihren Ausklinkungen 112 über die Kopfstücke 211 gedrückt, wobei die Anschläge 215 als Führung dienen. Hierbei werden die Federarme durch die auf die Anlaufflächen 2112 drükkenden seitlichen Kanten der Ausklinkungen 112 der Querlamelle 11 gegeneinander gedrückt bis die Schultern 2111 durch die Ausklinkung hindurchgreifen und durch den Federschenkel 213 in die in den Figuren gezeigte Ruhestellung zurückgedrückt werden. Zum Lösen des Spiegelrasters sind die Federarme dementsprechend gegeneinander zu drücken, bis die Schultern 2111 die Querlamelle freigeben. Die Federarme haben hierzu Griffmulden (bei B), die oberhalb der benachbarten Querlamelle 11 frei zugänglich sind und einen solchen Abstand haben, dass sie mit den Fingern einer Hand greifbar sind.

## Patentansprüche

1. Verschluss (2) zum lösbaren Haltern eines Spiegelrasters (1) mit im Querschnitt V-förmigen Querlamellen (11) in einem Leuchtengehäuse, mit zwei spiegelbildlich ausgeführten Federarmen (21, 21'), die jeweils an einem freien Ende eine hakenförmige Schulter (2111) aufweisen und die an ihrem entgegengesetzten Ende durch eine Quertraverse (212) miteinander verbunden und so über diese Quertraverse an dem Leuchtengehäuse befestigt sind, dass die Federarme quer zur Längsachse des Leuchtengehäuses bewegbar sind, wobei die nach aussen gerichteten hakenförmigen Schultern (2111) durch Ausklinkungen (112) in das Spiegelraster (1) eingreifen, dadurch gekennzeichnet, dass sich die jedem Verschluss (2) zugeordneten, beiden Ausklinkungen (112) in einem nach oben gerichteten Rand (111) einer Querlamelle (11) befinden, dass jeder Federarm an seinem freien Ende ein in vertikaler Richtung flaches Kopfstück (211) aufweist, das sich parallel zu der zwischen den Federarmen verlaufenden Vertikalebene (E) erstreckt und die hakenförmige Schulter (2111) aufweist, von der sich eine nach aussen gerichtete Anlauffläche (2112) schräg nach innen erstreckt.

2. Verschluss nach Anspruch 1, dadurch gekennzeichnet, dass das Spiegelraster (1) durch zwei Verschlüsse (2) gehalten ist, die den beiden äussersten Querlamellen (11) zugeordnet sind und dass parallel zu dem Kopfstück (211) im Abstand von diesem ein flacher Anschlag (215) angeordnet ist, der sich über das freie Ende des Kopfstückes (211) hinaus erstreckt.

3. Verschluss nach Anspruch 2, dadurch gekennzeichnet, dass jeder Federarm (21) an dem der hakenförmigen Schulter (2111) entgegengesetzten Ende einen Fuss (214) aufweist, der sich quer zu der zwischen den Federarmen (21) verlaufenden Vertikalebene (E) erstreckt.

4. Verschluss nach Anspruch 3, dadurch gekennzeichnet, dass jeder Fuss (214) so ausgebildet ist, dass er ein Drehmoment um die Längsachse (L) eines Federarmes (21) aufnimmt.

5. Verschluss nach einem der Ansprüche 1 bis 4, dadurch gekennzeichnet, dass die Federarme (21) durch einen parallel zu und im Abstand von der Quertraverse (212) verlaufenden Federschenkel (213) miteinander verbunden sind und dass der Verschluss (2) als einstückiges Kunststoffteil ausgebildet ist.

## Revendications

1. Fermeture (2) destinée à maintenir, de manière amovible, une résille (1) réfléchissante ayant des lamelles (11) transversales de section droite en forme de V dans un boîtier de lampe, comprenant deux bras formant ressort (21, 21'), symétriques comme en un miroir, présentant chacun un épaulement (2111) en forme de crochet à une extrémité libre, reliés entre eux à leur extrémité opposée par une traverse et fixés au boîtier de la lampe par cette traverse de manière à ce que les bras formant ressort puissent se déplacer transversalement à l'axe longitudinal du boîtier, les épaulements (2111) en forme de crochet dirigés vers l'extérieur s'encliquetant dans la résille par des encoches (112), caractérisée en ce que les deux encoches (112), associées à chaque fermeture (2), sont ménagées dans un bord (111), tourné vers le haut, d'une lamelle (11) transversale, chaque bras formant ressort présente à l'extrémité libre une pièce (211) de tête plate suivant la direction verticale, qui s'étend parallèlement au plan (E) vertical passant entre les bras formant ressort et qui présente les épaulements (2111) en forme de crochet, à partir desquels s'incline vers l'intérieur une face (2112) de butée tournée vers l'extérieur.

2. Fermeture suivant la revendication 1, caractérisée en ce que la résille (1) réfléchissante est maintenue par deux fermetures (2) associées aux deux lamelles (11) transversales les plus à l'extérieur et parallélement à la pièce (211) de tête et à distance de celle-ci est placée une butée (215), qui s'étend au-delà de l'extrémité libre de la pièce (211) de tête.

3. Fermeture suivant la revendication 2, caractérisée en ce que chaque bras (21) formant ressort présente à l'extrémité opposée à l'épaulement (2111) en forme de crochet un pied (214), qui s'étend transversalement au plan (E) vertical passant entre les bras (21) formant ressort.

4. Fermeture suivant la revendication 3, caractérisée en ce que chaque pied (214) est agencé de manière à absorber un couple de rotation autour de l'axe (L) longitudinal d'un bras (21) formant ressort.

5. Fermeture suivant l'une des revendications 1 à 4, caractérisée en ce que les bras (21) formant ressort sont reliés entre eux par une branche (213) formant ressort et s'étendant parallèlement à la traverse (212) et à distance de celle-ci et la fermeture (2) est une pièce en matière plastique d'un seul tenant.

## Claims

1. A locking mechanism (2) for detachably mounting a reflecting screen (1) with transverse plates (11) which are V-shaped in cross-section in a lighting housing, with two spring arms (21, 21') constructed as mirror-images and which each possess a hook-shaped shoulder (2111) at a free end and which at their opposite end are connected to one another by a cross bar (212) and are attached to the lighting housing via this cross bar in such manner that the spring arms can be moved transversely to the longitudinal axis of the lighting housing, wherein the outwards directed hook-shaped shoulders (2111) engage into the reflecting screen (1) by means of latches (112), characterised in that the latches (112) which are assigned to each locking mechanism (2) are arranged in an upwards directed edge (111) of a transverse plate (11), that at its free end each spring arm exibits a head component (211) which is flat in the vertical direction and which extends parallel to the vertical plane (E) running between the spring arms and exhibits the hook-shaped shoulders (2111), from which an outwards directed butting surface (2112) extends obliquely inwards.

2. Locking mechanism as claimed in Claim 1, characterised in that the reflecting screen (1) is supported by two locking mechanism (2) which are assigned to the two outermost transverse plates (11), and that parallel to the head component (211), at a distance therefrom there is arranged a flat stop means (215) which extends beyond the free end of the head component (211).

3. Locking mechanism as claimed in Claim 2, characterised in that at the end which is opposite to the hook-shaped projection (2111), each spring arm (21) possesses a base (214) which extends transversely to the vertical plane (E) which runs between the spring arms (21).

4. Locking mechanism as claimed in Claim 3, characterised in that each base (214) is designed in such manner that it accommodates a torque about the longitudinal axis (L) of a spring arm (21).

5. Locking mechanism as claimed in one of the Claims 1 to 4, characterised in that the spring arms (21) are connected to one another by a spring leg (213) which runs parallel to and at a distance from the cross bar (212), and that the locking mechanism (2) is designed as an integral synthetic component.
